# EUROPÄISCHE PATENTSCHRIFT

(11) **EP 0 942 114 B1**
(45) Veröffentlichungstag und Bekanntmachung des Hinweises auf die Patenterteilung: **22.02.2006**
(21) Anmeldenummer: 99104239.1
(22) Anmeldetag: 03.03.1999
(51) Int. Cl.: E04F 10/06

(54) **Kassettenmarkise**
Boxed awning
Marquise à caisson

(30) Priorität: 11.03.1998 DE 19810482
(43) Veröffentlichungstag der Anmeldung: 15.09.1999
(73) Patentinhaber: WEINOR Dieter Weiermann GmbH & Co., D-50829 Köln (DE)
(72) Erfinder: Stawski, Karl-Heinz, 50769 Köln (DE)
(74) Vertreter: COHAUSZ DAWIDOWICZ HANNIG & SOZIEN

(56) Entgegenhaltungen:
- DE-U- 29 612 905
- US-A- 1 033 198

## Beschreibung

Die Erfindung betrifft eine Kassettenmarkise mit einem um eine Wickelwelle drehbaren Markisendach und einem auf der Wickelwelle aufgewickelten Markisentuch, das an einer Randleiste befestigt ist, die bei eingefahrener Markise mit dem Markisendach zusammenwirkt und die Kassette an ihrer Vorderseite verschließt.

Bei Kassettenmarkisen entsteht nach dem Einfahren der Markise zwischen der Oberkante der Randleiste und dem vorderen, freien Rand des Markisendaches im mittleren Bereich ein Spalt, der sich insbesondere bei breiten Markisen aus der Durchbiegung der Randleiste in der Mitte ergibt. Es ist schwierig, diesen Spalt abzudichten, wenn man aus ästhetischen Gründen einen größeren Überstand des Markisendaches über die Randleiste vermeiden will.

Ein dichter Anschluß des Markisendaches an die Randleiste ist auch dann nicht ohne weiteres möglich, wenn die Markise als Gelenkarmmarkise ausgebildet ist und in ihrer Neigung gegen die Horizontale verschwenkt werden kann. Bei stark geneigter Markise erreicht die Randleiste beim Einfahren das Markisendach nicht und es bleibt auf ganzer Länge ein Spalt zwischen der Vorderkante des Markisendaches und der Oberkante der Randleiste, durch den Regen und Schmutz in die Kassette eindringen kann.

Um diese Nachteile zu vermeiden, ist es bekannt, das Markisendach so auszubilden, daß es um die Wickelwelle gedreht und in verschiedenen Winkellagen festgestellt werden kann, um das Dach der Ausfallneigung der Markise anzupassen (DE 92 05 339.4 U1). Die Veränderung der Schräglage des Daches kann hier jedoch nur nach dem Lösen von Feststellschrauben von Hand vorgenommen werden und bei jeder neuen Neigungsänderung ist es erforderlich, auch die Neigung des Daches neu einzustellen. Außerdem ist es nicht möglich, einen Spalt abzudichten, der sich infolge einer Durchbiegung der Randleiste ergibt.

Es ist auch bereits bekannt, eine Kassettenmarkise so auszubilden, daß sich das Dach jeder Ausfallneigung der Gelenkarme selbsttätig anpäßt (DE 296 12 905 U1). Hierbei ist das um die Wickelwelle drehbare Markisendach in Schließrichtung federbelastet, so daß der vordere, freie Rand des Markisendaches ohne Rücksicht auf die Neigung der Markise immer auf das Markisentuch drückt. Diese bekannte Konstruktion hat den Nachteil, daß der vordere Rand des Markisendaches beim Einfahren und Ausfahren der Markise auf ganzer Breite auf dem Markisentuch entlangkratzt und dieses stark beansprucht. Das Markisentuch unterliegt deshalb einem hohen Verschleiß.

Es sind auch Kastenmarkisen bekannt, bei denen die Randleiste beim Einfahren vollständig im Markisenkasten verschwindet, der dann an seiner Vorderseite von einer oberen Klappe und einer unteren Klappe geschlossen wird, die nach Art einer zweiflügligen Tür in der Mitte zusammengreifen. Beim Ausfahren der Markise öffnet sich die untere Klappe unter ihrem Eigengewicht nach unten, während die obere Klappe vom Markisentuch angehoben wird, auf dem die obere Klappe beim Ausfahren der Markise entlanggleitet. Beim Einfahren schließt sich die obere Klappe unter ihrem Eigengewicht, während die untere Klappe hinter der Randleiste über einen Lenker von einem Hebel geschlossen wird, den die einfahrende Randleiste betätigt.

Diese bekannte Kastenmarkise ist kompliziert in ihrem Aufbau und erfordert eine genaue Einstellung der miteinander zusammenwirkenden Teile zum Schließen der unteren Klappe. Da auch hier die obere Klappe beim Aus- und Einfahren der Markise auf dem Markisentuch entlangkratzt, ist auch hier das Markisentuch einem hohen Verschleiß unterworfen.

Aus der US 1 033 198 ist eine Markise mit zweiteiligem Markisendach bekannt, bei der ein Teil des Daches um die Wickelwelle drehbar ist. Nachteilig hierbei ist insbesondere die aufwendige zweiteilige Konstruktion und Fertigung des zweiteiligen Markisendaches.

Aufgabe der Erfindung ist es, diese Nachteile zu vermeiden und eine Kassettenmarkise mit sehr einfachem Aufbau so auszubilden, dass ein dichter Anschluss des Markisendaches an die Randleiste unabhängig von der Neigung des Markisentuches bei nur geringem Dachüberstand erreicht wird und dass das Markisentuch bei ausgefahrener Markise immer frei vom Dachrand bleibt.

Diese Aufgabe wird erfindungsgemäß durch eine Kassettenmarkise gemäß Anspruch 1 gelöst.

Diese Ausgestaltung hat den Vorteil, dass sich der freie, vordere Rand des Markisendaches bei geöffneter Markise in einem verhältnismäßig großen Abstand vom Markisentuch befindet und diese auch dann nicht berührt, wenn das Markisentuch vom Wind hochgeschlagen wird. Es können deshalb auch keine Geräusche entstehen, die durch ein Vibrieren des Markisentuches durch Windeinwirkung hervorgerufen werden. Gleichwohl ist ein dichtes Schließen der Kassette bei jeder beliebigen Neigung der Markise möglich, da sich im letzten Stadium des Einfahrens der Markise Randleiste und Markisendach aufeinanderzubewegen, bis der vordere Rand des Markisendaches die vordere Oberkante der Randleiste übergreift und einen dort etwa vorhandenen Spalt überdeckt.

Eine besonders einfache Ausführungsform ergibt sich, wenn das Markisendach den auf der Wickelwelle aufgewickelten Markisentuchballen an der Oberseite, an der Rückseite und an der Unterseite umschließt und wenn das Betätigungselement am unteren Teil des Daches angeordnet ist. Hierbei kann das Betätigungselement als ein einfacher Hebel ausgebildet sein, gegen den die Randleiste beim Einfahren stößt und der die Drehbewegung des Daches um die Wickelwelle bewirkt.

Das Markisendach kann mit an seinen Stirnseiten angeordneten Lagerelementen auf den Lagerzapfen der Wickelwelle drehbar gelagert sein, es ist aber auch möglich, das Markisendach auf andere Weise unmittelbar an der Tragkonstruktion der Markise so zu lagern, daß seine Drehachse mit der Drehachse der Wickelwelle zusammenfällt.

Der Kraftspeicher ist zweckmäßig eine Zugfeder, die mit einem Ende am Markisendach und mit ihrem anderen Ende an einem Träger für die Wickelwelle befestigt ist. Anstelle einer Schraubenzugfeder kann auch eine Spiraldrehfeder, ein Torsionsfederstab oder eine Gasdruckfeder verwendet werden. Der vordere freie Rand des Markisendaches ist zweckmäßig im Abstand vom Markisentuch angeordnet, wobei er bei geschlossener Markise die Oberkante der Randleiste abdichtend übergreift.

Weitere Merkmale und Vorteile der Erfindung ergeben sich aus der nachfolgenden Beschreibung und den Zeichnungen, in denen eine bevorzugte Ausführungsform der Erfindung an einem Beispiel näher erläutert ist. Es zeigt:
- Fig. 1: eine Kassettenmarkise nach der Erfindung beim Ausfahren des Markisentuches in einer seitlichen Ansicht und teilweise im Querschnitt und
- Fig. 2: die Kassettenmarkise nach Fig. 1 nach dem Einfahren der Markise und dem Schließen des Markisendaches.

Die in den Zeichnungen dargestellte Kassettenmarkise 10 hat eine Wickelwelle 11, die mit Konsolen 12 auf einem Träger 13 gelagert ist, der mit Befestigungswinkeln 14 an einer Hauswand 15 od.dgl. befestigt ist. Auf der Wickelwelle 11 ist das Markisentuch 16 zu einem Markisentuchballen 17 aufgewickelt. Der vordere Rand 16a des Markisentuches ist mit einem Keder 18 in einer Randleiste 19 befestigt, die bei einer Gelenkarmmarkise an den vorderen Enden von hier nicht näher dargestellten Gelenkarmen gelagert ist, bei einer Wintergartenmarkise aber auch mit ihren Enden in Führungsschienen geführt sein kann, die längs des Randes eines Wintergartens befestigt sind.

Zum Schutz des Markisentuchballens 17 ist ein Markisendach 20 vorgesehen, das bei dem dargestellten Ausführungsbeispiel von einer dünnen, teilzylindrischen Schale aus pulverbeschichtetem Aluminiumblech besteht, welche den Markisentuchballen 17 an der Oberseite, an der Unterseite und an der Rückseite umschließt. Der freie, vordere Rand 21 des Markisendaches befindet sich in größerem Abstand a vom Markisentuch 16.

An seinen beiden Stirnseiten ist das Markisendach 20 mit hier nicht näher dargestellten Lagerelementen auf den Lagerzapfen 22 um die Wickelwelle 17 drehbar gelagert.

Am unteren Teil 23 des Markisendaches 20 befindet sich ein Betätigungselement 24 und ein Arn. 25. An dem Arm 25 ist das eine Ende 26a eines Kraftspeichers 26 in Form einer Schraubenzugfeder eingehängt, dessen anderes Ende 26b mit einem Dorn 27 an einer der Konsolen 12 des Trägers 13 befestigt ist.

Das Betätigungselement ist eine vom unteren Teil 23 des Markisendaches 20 etwa radial abstehende, geknickte Leiste, die mit dem unteren Teil 28 der Innenwand 29 der Randleiste 19 in Wirkverbindung treten kann.

Wenn die Markise ausgefahren wird und sich in Ausfahrrichtung 30 bewegt, zieht der Kraftspeicher 26 das Markisendach 20 zurück, so daß es sich in Öffnungsrichtung 31 (in Fig. 1 entgegen dem Uhrzeigersinne) um die Wickelwelle 11 dreht. Es gelangt dann in die in Fig. 1 dargestellte Lage, in der sich der freie vordere Rand 21 des Markisendaches 20 im Abstand a vom Markisentuch 16 befindet. Man erkennt, daß dann der freie vordere Rand 21 des Daches nicht auf dem Markisentuch 16 entlangschleifen kann, auch dann nicht, wenn die Randleiste horizontal ausfährt.

Wenn die Markise eingefahren wird und sich die Randleiste 19 in Einfahrrichtung 32 bewegt, stößt der untere Teil 28 der Innenwand 29 der Randleiste 19 gegen das Betätigungselement 24 und nimmt dieses mit. Hierdurch wird das Markisendach 20 in Schließrichtung 33 im Uhrzeigersinne gedreht und der Kraftspeicher 26 geladen, d.h. die Zugfeder gespannt. Hierdurch bewegen sich der freie vordere Rand 21 des Markisendaches 20 und die Oberkante 34 der Randleiste 19 soweit aufeinander zu, bis schließlich der freie vordere Rand 21 des Markisendaches 20 über die Oberkante 34 der Randleiste 19 greift und die Kassette an dieser Stelle abgedichtet wird.

Da das Markisendach 20 gedreht wird und sein vorderer Rand 21 und die Oberkante 34 der Randleiste 19 sich aufeinanderzubewegen, ist die Neigung ohne Bedeutung, bei der die Markise geschlossen wird, da die gegenseitige Lage von Randleiste, Betätigungselement und vorderem Rand des Markisendaches immer gleich ist, ohne Rücksicht darauf, in welcher Winkellage sich diese Teile befinden.

Die Erfindung ist nicht auf das dargestellte und beschriebene Ausführungseispiel beschränkt, sondern es sind mehrere Änderungen und Ergänzungen möglich, ohne den Rahmen der Erfindung zu verlassen. Beispielsweise könnte das Markisendach auch so ausgebildet sein, daß es nur die Oberseite und einen Teil der Vorderseite des Markisentuchballens abdeckt, während dieser im übrigen von einem Markisenkasten umgeben ist. Ferner ist es auch möglich, das Markisendach mehreckig auszubilden und in größerem Abstand von der Tuchwelle anzuordnen und das Betätigungselement anders auszubilden oder mit anderen Teilen der Randleiste in Wirkverbindung treten zu lassen.

## Patentansprüche

1. Kassettenmarkise (10) mit einem um eine Wickelwelle (11) drehbaren Markisendach (20) und einem auf der Wickelwelle (11) aufgewickelten Markisentuch (16), das an einer Randleiste (19) befestigt ist, die bei eingefahrener Markise mit dem Markisendach (20) zusammenwirkt und die Kassette an ihrer Vorderseite verschließt, **dadurch gekennzeichnet, dass** das Markisendach (20) unter der Wirkung eines Kraftspeichers (26) steht, der bestrebt ist, das Markisendach (20) in seine Öffnungsrichtung (31) zu drehen und dass ein Betätigungselement (24) vorgesehen ist, das beim Einfahren der Markise mit der Randleiste (19) in Wirkverbindung tritt und das Markisendach (20) in Schließrichtung (33) gegen die einfahrende Randleiste (19) dreht, wobei der vordere, freie Rand (21) des Markisendaches (20) im Abstand (a) vom Markisentuch (16) angeordnet ist und die Oberkante (34) der Randleiste (19) abdichtend übergreift.

2. Markise nach Anspruch 1, **dadurch gekennzeichnet, dass** das Markisendach (20) den auf der Wickelwelle (11) aufgewickelten Markisentuchballen (17) an der Oberseite, an der Rückseite und an der Unterseite umschließt und dass das Betätigungselement (24) am unteren Teil (23) des Daches (20) angeordnet ist.

3. Markise nach Anspruch 1 oder 2, **dadurch gekennzeichnet, dass** das Markisendach (20) mit an seinen Stirnseiten angeordneten Lagerelementen auf dem Lagerzapfen (22) der Wickelwelle (17) drehbar gelagert ist.

4. Markise nach einem der Ansprüche 1 bis 3, **dadurch gekennzeichnet, dass** der Kraftspeicher (26) eine Zugfeder ist, die mit einem Ende (26a) am Markisendach (20) und mit ihrem anderen Ende (26b) an einem Träger (13) für die Wickelwelle (11) befestigt ist.

## Claims

1. Cassette-type awning (10), featuring an awning roof (20) which is adapted to be rotated about a take-up reel (11), and an awning cloth (16) which is wound on the take-up reel (11) and secured at a shoulder (19) which cooperates with the awning roof (20) when the awning is in the retracted state and closes off the cassette along its front face,
**characterised in that** the awning roof (20) is acted upon by an energy accumulator (26) which tries to turn the awning roof (20) in the opening direction thereof (31), and that an actuating element (24) is provided which becomes operatively connected to the shoulder (19) as the awning is being retracted and turns the awning roof (20) in the closure direction (33) against the retracting shoulder (19), the front, free edge (21) of the awning roof (20) being arranged at a distance (a) from the awning cloth (16) and sealingly overlapping the upper rim (24) of the shoulder (19).

2. Awning according to claim 1, **characterised in that** the awning roof (20) encloses the bolt of awning cloth (17) wound on the take-up reel (11), at the top, at the rear and at the bottom, and that the actuator (24) is arranged on the lower part (23) of the roof (20).

3. Awning according to claim 1 or 2, **characterised in that** the awning roof (20) is mounted on the journal (22) of the take-up reel (17), in a manner that enables said roof to be rotated, by journal elements arranged on the front end faces thereof.

4. Awning according to any one of claims 1 to 3, **characterised in that** the energy accumulator (26) is an extension spring which is attached by one end (26a) to the awning roof (20) and by its other end (26b) to a bracket (13) for the take-up reel (11).

## Revendications

1. Marquise à caisson (10) présentant une couverture de marquise (20) rotative autour d'un arbre d'enroulement (11) et une toile de marquise (16) enroulée sur l'arbre d'enroulement (11) qui est fixée sur un profilé de bordure qui, lorsque la marquise est rentrée, coopère avec la couverture de marquise (20) et ferme le caisson sur son côté avant, **caractérisée en ce que** la couverture de marquise (20) subit l'effet d'un accumulateur d'énergie (26) qui cherche à faire tourner la couverture de marquise (20) dans sa position d'ouverture (31) et qu'un élément d'actionnement (24) est prévu qui vient en liaison coopérante avec le profilé de bordure (19) lorsque l'on enroule la marquise et fait tourner la couverture de marquise (20) dans la direction de fermeture (33) contre le profilé de bordure (19) rentrant, le bord antérieur libre (21) de la couverture de marquise (20) étant disposé à la distance (a) de la toile de marquise (16) et recouvrant l'arête supérieure du profilé de bordure (19) de manière étanche.

2. Marquise à caisson selon la revendication 1, **caractérisée en ce que** la couverture de marquise (20) entoure le rouleau de toile de marquise (17) enroulé sur l'arbre d'enroulement (11) sur le côté supérieur, sur le côté arrière et sur le côté inférieur et que l'élément d'actionnement (24) est disposé sur la partie inférieure (23) de la couverture (20).

3. Marquise à caisson selon la revendication 1 ou 2, **caractérisée en ce que** la couverture de marquise (20) est supportée de manière rotative sur le tourillon de palier (22) de l'arbre d'enroulement (17) avec des éléments de paliers disposés sur ses côtés frontaux.

4. Marquise à caisson selon l'une des revendications 1 à 3, **caractérisée en ce que** l'accumulateur d'énergie (26) est un ressort de traction qui est fixé par une extrémité (26a) à la couverture de marquise (20) et par son autre extrémité (26b) à un support (13) pour l'arbre d'enroulement (11).
